# FASCICULE DE BREVET EUROPEEN

(11) **EP 3 728 949 B1**
(45) Date de publication et mention de la délivrance du brevet: **08.03.2023**
(21) Numéro de dépôt: 18827212.4
(22) Date de dépôt: 29.11.2018
(51) Int. Cl.: F23D 14/64

(54) **BRÛLEUR ET ENSEMBLE DE BRÛLEURS COMPACTS**
BRENNER UND ANORDNUNG VON KOMPAKTEN BRENNERN
BURNER AND ASSEMBLY OF COMPACT BURNERS

(30) Priorité: 21.12.2017 FR 1762740
(43) Date de publication de la demande: 28.10.2020
(73) Titulaire: Fives Pillard, 13008 Marseille (FR)
(72) Inventeur: LAROCHE, Pascal, 83640 SAINT-ZACHARIE (FR); SAID, Fouad, 13014 MARSEILLE (FR)
(74) Mandataire: Novagraaf Group
(86) Numéro de dépôt international: PCT/FR2018/053051
(87) Numéro de publication internationale: WO 2019/122566

(56) Documents cités:
- EP-A1- 0 686 812
- EP-A1- 1 852 656
- EP-A2- 2 206 957
- CN-A- 104 501 208
- JP-A- H09 119 639
- US-A- 5 193 346
- US-A- 5 471 840
- US-A1- 2007 207 426
- US-A1- 2009 226 852

## Description

La présente invention se rapporte à un brûleur et un ensemble de brûleurs industriels à gaz. Ces brûleurs émettent des oxydes d'azote (NOx) qui sont des sources de pollution.

L'obtention d'une flamme stable à faible émission d'oxydes d'azote est un enjeu majeur de développement des brûleurs industriels.

Il existe un besoin d'équipements faciles à intégrer au sein des installations existantes, ces installations n'ont souvent qu'une seule arrivée gaz et sont de taille réduite ce qui nécessite d'avoir un brûleur d'encombrement réduit.

Les installations sont de forme variées et le brûleur doit pouvoir s'adapter le plus possible aux géométries des chambres de combustion.

On recherche également de la flexibilité et donc des variations de charges importantes afin d'optimiser la consommation de combustible selon les besoins.

Il faut malgré tout maintenir des émissions de NOx et CO faibles et des rendements corrects.

Un brûleur à prémélange est décrit par le document CN104501208A.

L'objet de l'invention est un brûleur gaz compact basé sur la technologie de prémélange et constitué d'une seule arrivée de gaz. Ce brûleur constitue d'un module élémentaire développant une flamme bas-NOx et bas-CO de forme maîtrisée et adaptée à la forme de la chambre de combustion.

L'objet de l'invention est également l'association de plusieurs modules élémentaires dans un ensemble qui permet d'obtenir une puissance thermique plus importante tout en conservant un faible niveau d'émissions de NOx et de CO. Elle permet également d'augmenter la variabilité de l'ensemble pour permettre de donner plus de flexibilité dans la gestion de la puissance.

Le brûleur à prémélange selon l'invention est décrit par la revendication 1.

Le brûleur est ainsi plus compact et plus simple.

Avantageusement, le tube d'arrivée d'air a une longueur L et un diamètre D1, tel que la longueur L est comprise entre trois et six fois le diamètre D1. Cette dimension permet d'obtenir un brûleur à la fois compact et performant.

Avantageusement, l'injecteur de gaz amont est situé à une distance L1 d'une extrémité amont du tube d'arrivée d'air comprise entre 0,5 fois le diamètre D1 et la longueur L.

Avantageusement, l'injecteur de gaz amont comprend au moins deux éléments d'axes x et x' disposés radialement au tube d'arrivée d'air, chaque élément comportant des trous d'injections de gaz disposés le long de son axe.

Avantageusement, l'injecteur de gaz amont comprend au moins deux éléments mélangeurs d'axe y et y' inclinés par rapport au rayon du tube d'arrivée d'air et reliant le tube d'arrivée d'air et le conduit d'injection gaz et chaque élément mélangeur comporte des trous d'injections de gaz disposés le long de son axe y ou y'. Cela permet simultanément d'assurer une turbulence de nature à favoriser le mélange du gaz et de l'air et de minimiser la perte de charge du côté air.

Il est à noter que l'injecteur de gaz amont ci-dessus peut être utilisé dans d'autres types de brûleurs de ceux décrits précédemment.

Afin d'obtenir des performances ultra bas-NOx en utilisant la technologie du prémélange, il faut non seulement apporter le gaz et l'air dans des proportions spécifiques mais également assurer un mélange intime entre le gaz et l'air sur la distance la plus courte possible.

L'état de l'art actuel consiste à assurer la fonction d'injection gaz par un injecteur et la fonction de mélange par une pièce mécanique spécifique (mélangeur, rosace...) placée en amont ou en aval de l'injecteur gaz. Le problème majeur de cette mise en oeuvre réside dans la perte de charge importante générée par le mélangeur, incompatible avec les préconisations de l'utilisateur car impliquant le choix de ventilateurs d'air plus puissants (coût, consommation électrique).

Selon l'invention, l'objet de l'injecteur gaz amont décrit ci-dessus consiste à assurer les deux fonctions d'injection de gaz et de mélange par l'intermédiaire d'une seule pièce mécanique. L'injection de gaz amont permet de minimiser les pertes de charge par une forme aérodynamique et de créer de la turbulence par une forme torsionnée et inclinée par rapport au rayon du tube d'arrivée d'air.

Avantageusement, le diffuseur est situé à une distance L4 d'une extrémité amont du tube d'arrivée d'air comprise entre L et L - D1.

Avantageusement, le diffuseur a une section inférieure ou égale à 0,5 fois la section du tube d'arrivée d'air.

Avantageusement, le diffuseur comprend un élément de stabilisation de diamètre D5 et un concentrateur de diamètre D8 et de longueur L7, le élément de stabilisation est percé de trous répartis sur deux cercles concentriques de diamètre D6 et D7, que D7 < D8 < D6 et que la longueur L7 est comprise entre 0 et D5.

La combinaison du diffuseur et du concentrateur ci-dessus pourra être utilisée pour d'autres types de brûleurs que ceux décrits dans la présente description.

Afin d'obtenir des performances ultra bas-NOx en utilisant la technologie du prémélange, il faut apporter le gaz et l'air dans des proportions spécifiques tout en restant dans la plage d'inflammabilité du gaz à brûler. Par exemple, la plage d'inflammabilité du méthane, constituant principal du gaz naturel, est comprise entre 5% et 15%.
Si on définit le facteur d'air R par la formule suivante : $R = \left(Qair\right) / \left(Qgaz \times PCO\right)$ avec PCO = pouvoir comburivore
La plage d'inflammabilité du méthane est alors définie par : 0,66 < R < 2

Le fonctionnement d'un brûleur avec un facteur d'air supérieur à 2 qui permet d'obtenir des valeurs de NOx encore plus faibles, n'est pas possible avec les brûleurs classiques car la flamme ne bénéficierait pas d'une stabilité suffisante.

La mise en oeuvre d'une injection de gaz aval combinée à une combinaison d'un élément de stabilisation d'un concentrateur tel que décrit ci-dessus, permet de créer une flamme pilote par enrichissement local en gaz, laquelle flamme pilote assure la stabilité de la flamme principale, permettant ainsi l'augmentation du facteur d'air au-delà de R=2 pour diminuer davantage les NOx.

Le élément de stabilisation présente la forme d'un disque cylindrique et comporte plusieurs trous de section calibrée et disposés sur des diamètres différents et d'un concentrateur relié mécaniquement au élément de stabilisation en amont de celui-ci.

Avantageusement, l'injection de gaz aval est située à une distance L3 d'une extrémité amont du tube d'arrivée d'air comprise entre L4 - (0,5 × D1) et L4.

Avantageusement, le tube d'arrivée d'air est prolongé de parois de protection mécanique de la flamme.

Dans certaines applications industrielles, des brûleurs de postcombustion sont montés en aval des turbines gaz (cogénération). Lorsque la turbine est à l'arrêt, les brûleurs doivent pouvoir fonctionner en mode air frais tout en respectant la réglementation environnementale en vigueur (NOx et CO). Dans ce mode de fonctionnement, les brûleurs ont pour fonction de réchauffer des grands volumes d'air. L'ensemble de brûleurs, objet de la présente invention, permet d'obtenir des valeurs de NOx faibles grâce à la technologie de prémélange. Dans le même temps, afin de limiter les émissions de CO en dessous des valeurs réglementaires, les flammes de prémélange doivent être protégées de l'écoulement d'air frais provenant de la gaine, afin d'éviter les phénomènes de refroidissement rapide de la flamme (trempe), à l'origine de la formation des imbrûlés gazeux (CO).

La mise en oeuvre de parois de protection mécanique de la flamme permet de retarder le mélange entre les grands volumes d'air frais et la flamme, limitant ainsi la formation de CO.

Avantageusement, les parois de protection mécanique de la flamme ont un diamètre D2 compris entre le diamètre D1 du tube d'arrivée d'air et 5 × D1.

Avantageusement, les parois de protection mécanique de la flamme ont un angle d'inclinaison a2 par rapport à l'axe du brûleur compris entre 0° et 20°.

Avantageusement, une injection de gaz périphérique est située à une distance L6 d'une extrémité amont du tube d'arrivée d'air tel que : $0 \leq \left(L-L6\right) \leq 2 x D 1 .$

En complément de la technologie de prémélange et pour réduire l'excès d'air dans des proportions exploitables, une injection de gaz est disposée à la périphérie du tube d'arrivée d'air. Cette injection de gaz périphérique, nécessaire dans certaines applications industrielles, est réalisée de manière à :
- contenir la remontée des émissions d'oxydes d'azote en dessous des valeurs réglementaires.
- limiter l'allongement de la flamme dans la chambre de combustion.

La possibilité de décaler l'injection de gaz périphérique en retrait par rapport au tube d'arrivée d'air permet de limiter l'action des deux phénomènes décrits ci-dessus.

Dans une configuration ne faisant pas partie de l'invention telle que définie par les revendications, le mélangeur est situé à une distance L2 d'une extrémité amont du tube d'arrivée d'air telle que : $\left(L-L3\right) \leq \left(L-L2\right) \leq L .$

Avantageusement, le mélangeur a une section inférieure ou égale à 0,5 fois la section du tube d'arrivée d'air.

Avantageusement, l'ensemble de brûleurs comprend un second tube d'air secondaire de diamètre D4 concentrique au tube d'air de diamètre D1 tel que D4 > D1. L'injection de gaz dans l'espace annulaire entre le tube d'arrivée d'air et le second tube, permet d'aspirer par effet venturi une partie du débit d'air nécessaire à la combustion en prémélange, permettant ainsi de réduire la perte de charge totale du brûleur et permet d'augmenter la puissance du brûleur.

Avantageusement, une injection de gaz intermédiaire est située à une distance L8 de l'extrémité amont du tube d'arrivée d'air telle que L8 > 0.

L'ensemble selon l'invention est caractérisé en ce qu'il comprend un nombre Nmax de brûleurs, lesdits brûleurs ayant au moins une des caractéristiques précédentes. On peut choisir un mode de réalisation adapté à la chambre de combustion et permettre d'obtenir un ensemble de puissance plus importante. Les brûleurs sont de préférence juxtaposés dans le foyer et peuvent avoir plusieurs arrivées de gaz ou une arrivée unique pour tous.

Avantageusement, le nombre Nmax de brûleurs développent une puissance comprise entre Pmax et Pmin, l'ensemble est apte à fonctionner avec un nombre Nmin de brûleurs et sa puissance est variable selon le nombre N de brûleurs en fonctionnement, tel que sa variation de puissance Vp = (Nmax × Pmax) / (Nmin × Pmin). La variation de puissance (ou de charge) d'un ensemble de brûleurs est un paramètre important pour l'utilisateur car elle permet de donner de la flexibilité de fonctionnement à l'installation. La puissance maximale est définie en fonction du besoin tandis que la puissance minimale est définie en accord avec les possibilités techniques atteignables. Pour une puissance maximale donnée, plus le minimum de charge sera faible, plus la variation de puissance sera importante et plus l'installation sera flexible.

Par exemple, en période estivale dans les chaufferies urbaines, un minimum de charge faible permet d'éviter des cycles de marche/arrêt intempestifs du brûleur et donc de faire des économies d'énergie.

La variation de puissance Vp est définie par le ratio de la puissance maximale Pmax sur la puissance minimale Pmin telle que Vp = Pmax/Pmin.

Dans le cas d'une installation comprenant plusieurs brûleurs de puissance équivalente P pouvant varier de Pmin à Pmax, la variation de puissance Vp de l'ensemble dépend également du nombre maximal de brûleurs en service Nmax et du nombre minimal de brûleurs en service Nmin, telle que Vp = (Nmax × Pmax) / (Nmin × Pmin).

Avantageusement, l'ensemble de brûleurs comprend m injections de gaz périphérique, tel que m > 1. Cela permet d'obtenir un ensemble avec une puissance plus importante pour un même encombrement. L'injection de gaz associée à l'ensemble de brûleurs a pour but de réduire l'excès d'air dans des proportions exploitables et de limiter l'allongement de la flamme dans la chambre de combustion. Cette injection de gaz est disposée à la périphérie de l'ensemble de brûleurs et peut être décalée en retrait amont par rapport au tube d'arrivée d'air.

Dans certaines applications de l'industrie des minéraux, l'utilisation de ce type de brûleur utilisant la technologie de prémélange avec des facteurs d'air R compris entre 0,25 et 1 permet de réduire les oxydes d'azote par deux phénomènes :
- en générant une flamme dans laquelle les NOx produits sont convertis en azote moléculaire par effet « reburning » via des mécanismes chimiques complexes schématisés comme suit :

   CH4 -7 radicaux CHi (en zone réductrice)

   CHi + NO → HCN

   HCN +NO → N2
- en créant une flamme courte et parfaitement accrochée au nez du brûleur sans distance d'inflammation du mélange. L'absence de zone d'inflammation du mélange empêche l'air secondaire de participer à la combustion dans la zone primaire, et limite la formation de NOx.

D'autres avantages pourront encore apparaître à l'homme du métier à la lecture des exemples ci-dessous, illustrés par les figures annexées, donnés à titre d'exemple :
- La figure 1 représente une coupe d'un brûleur ne faisant pas partie de l'invention telle que définie par les revendications dans la mesure où le mélangeur est séparé de l'injecteur amont,
- La figure 1a est une vue de face du brûleur de la figure 1,
- La figure 2 est une coupe d'un brûleur avec des parois de protection mécanique de la flamme,
- La figure 3 est une coupe d'un brûleur avec des injections périphérique de gaz,
- La figure 4 est une coupe d'un brûleur avec un second tube concentrique d'air,
- La figure 5a est une coupe du diffuseur,
- La figure 5b est une vue de face de le diffuseur de la figure 5a,
- La figure 6 est une vue de face de l'arrivée d'air avec des injections gaz selon un premier mode de réalisation,
- La figure 7 est une vue de face de l'arrivée d'air avec des injections gaz selon un deuxième mode de réalisation,
- Les figures 8a et 8b montrent différentes dispositions de brûleurs dans un ensemble de brûleurs selon l'invention,
- La figure 9 est ensemble de brûleurs avec des injections gaz,
- Les figures 10 et 11 montrent différents exemples de réglages possibles de brûleurs utilisés dans les applications de l'industrie des minéraux,
- Les figures et 12a, 12b et 12c sont des exemples de diffuseurs.

Dans la suite de la description on appellera amont la partie du brûleur située plus avant par rapport au flux de gaz ou au flux d'air, et aval la partie située plus loin dans le sens dudit flux.

Le brûleur 1 illustré figure 1 comprend un tube d'arrivée d'air 2 de longueur L et d'axe X, un système spécifique d'injection gaz 3 monobloc et composé de plusieurs éléments :
■ un conduit d'arrivé de gaz 31 situé dans le tube d'arrivée d'air 2,
■ une injection gaz amont 4 située dans le tube d'arrivée d'air 2, à une distance L1 de l'extrémité amont 20 dudit tube 2,
■ une injection gaz aval 6 située à une distance L3 de l'extrémité amont 20 du tube d'arrivée d'air 2 et à l'intérieur de celui-ci,
■ un élément mélangeur air/gaz 5 situé à l'intérieur du tube d'arrivée d'air 2, à une distance L2 de l'extrémité amont dudit tube 2,
■ un élément de stabilisation tel qu'un diffuseur air/gaz 7 situé à une distance L4 de l'extrémité du tube d'arrivée d'air 2.

Le gaz arrive selon la flèche G et l'air selon la flèche A et l'air secondaire selon la flèche A2. Le gaz arrive par le système spécifique d'injection gaz 3 en passant par le conduit 31 pour sortir par l'injection gaz amont 4 et l'injection gaz aval 6. L'air quant à lui, circule dans le tube d'arrivée d'air 2.

L'injection gaz amont 4 est détaillé figures 6 et 7.

Dans l'exemple illustré figure 6, il comprend deux éléments 40 disposés radialement. Ils partent chacun du conduit d'arrivée de gaz 31 et s'étendent jusqu'au tube d'arrivée d'air 2. Ces éléments 40 sont perforés de trous 400 disposés en partie aval. Les trous 400 sont soit alignés au milieu ou sur les côtés, soit répartis en quinconce comme sur la figure 6.

Dans l'exemple de la figure 7, les éléments 41 sont inclinés par rapport au rayon du tube d'arrivé d'air 2 et partent chacun du conduit d'arrivée de gaz 31 et s'étendent jusqu'au tube d'arrivée d'air 2. Ils peuvent avoir une forme aérodynamique.

Le diffuseur 7 est détaillé aux figures 5a et 5b. Il est constitué d'un disque 71, de diamètre D5, percé de trous 72 et d'un concentrateur 73. Le concentrateur 73 est de forme cylindrique de diamètre D8 et de longueur L7. Les trous 72 sont disposés sur des diamètres concentriques différents: D6 et D7. Une série de trous 720 de diamètre D6 est disposée à l'extérieur du concentrateur 73 et une série de trous 721 de diamètre D7 est disposée à l'intérieur du concentrateur 73. L'injection de gaz aval 6 est placée à l'intérieur du concentrateur 73. Dans l'exemple illustré il n'y a que deux séries de trous 720 et 721, mais il pourrait y en avoir plus.

On voit sur la figure 2, un système de protection mécanique de la flamme 82 situé à l'intérieur du foyer 8, il est constitué d'une paroi 9 de forme conique de longueur L5, de diamètre intérieur minimum D2 et située à l'extrémité aval 21 du tube d'arrivée d'air 2. Le cône fait un angle a2 par rapport à l'axe X du tube 2. Les injections de gaz n'ont pas été représentées dans cette figure 2.

Des injections de gaz périphériques 10 sont disposées sur la périphérie extérieure directe du tube d'arrivée d'air 2 dans l'exemple de la figure 3. Ils sont alimentés par le système spécifique d'injection de gaz 3 du brûleur 1. Il vaut mieux prévoir de préférence deux injections symétriques par rapport à l'axe X afin d'équilibrer la flamme 82.

Selon la variante de la figure 4, le tube d'arrivée d'air 2 est entouré d'un second tube d'arrivée d'air secondaire 22 concentrique et de même longueur, des injections de gaz intermédiaires 11 sont disposées dans un espace annulaire 23 définit par les deux tubes 2 et 22. Ces injections de gaz intermédiaires 11 entrent dans l'espace annulaire 23 d'une longueur L8. La longueur L8 doit être non nulle pour éviter que le gaz soit envoyé ailleurs que dans l'espace annulaire. Des éléments stabilisateurs, comme des diffuseurs 70, sont placés à la sortie de l'espace annulaire 23.

Les figures 10 et 11 illustrent différents réglages de brûleurs selon l'invention que l'on peut utiliser dans l'industrie des minéraux avec la technologie de prémélange avec des facteurs d'air R. Les injections de gaz n'ont pas été représentées dans ces deux figures.

A la figure 10, le prémélange est réglé avec un facteur d'air R compris entre 1 et 2. On constate que dans ce cas la flamme 82 est longue et de ce fait l'air secondaire s'introduit directement dans la flamme 82 ce qui entraîne une combustion en excès d'air et une quantité de NOx faible dans la zone primaire 80 et une quantité élevée dans la zone secondaire 81.

A la figure 11, le prémélange est réglé avec un facteur d'air R compris entre 0,25 et 1. Dans ce cas, la flamme 82 est courte et, de ce fait, l'introduction de l'air secondaire est retardée après la flamme 82 ce qui entraîne une combustion en défaut d'air et une quantité de NOx faible à la fois dans la zone primaire 80 et la zone secondaire 81, on a alors un effet de "reburning".

Les figures 12a, 12b et 12c montrent différentes variantes de diffuseurs 7.

Les brûleurs sont disposés dans un foyer 8 selon différentes dispositions pour constituer un ensemble 12 de brûleurs tels que ceux illustrés aux figures 8a, 8b ou 9. Le nombre et la disposition des brûleurs dans l'ensemble dépendent du type d'application concernée et de la puissance recherchée.

A la figure 8a, les brûleurs sont alignés verticalement selon deux lignes verticales de 5 brûleurs et deux brûleurs supplémentaires sont disposées de chaque côté au milieu afin de concentrer la flamme 82.

A la figure 8b, les brûleurs ^sont alignés horizontalement selon une seule ligne.

A la figure 9, les brûleurs sont alignés verticalement selon plusieurs lignes verticales et des injections de gaz périphériques 10 sont placées sur la périphérie du foyer 8. Il est possible de disposer d'autres injections périphériques à d'autres endroits du foyer 8.

Selon la puissance recherchée, le nombre et la disposition des brûleurs pourra varier. Selon les caractéristiques de la chambre de combustion, un nombre minimal de brûleurs est nécessaire.

Ainsi si le brûleur a une puissance max Pmax = 1MW et une puissance min Pmin = 0,2 MW, sa variation de puissance est $Vp= \left(1/0,2\right) = 5 .$

Un ensemble 12 de 9 brûleurs élémentaires aura une puissance max de Pmax = 9x1 = 9 MW.

Si le nombre minimal de brûleur en service nécessaire au fonctionnement de la chambre de combustion est de 2, la puissance minimale de l'ensemble de brûleurs sera de Pmin = 2×0,2 = 0,4 MW

La variation de puissance de l'ensemble 12 de brûleurs sera $Vp = 9 / 0,4 = 22,5 .$

### Exemples pour un brûleur de 32MW ultra bas NOx:

Les mesures ont été faites avec un diamètre D1 de 324mm.

Les valeurs mesurées sont les suivantes:
D1 - diamètre du tube d'arrivée d'air 2
L- longueur du tube d'arrivée d'air 2
L1- distance de l'extrémité amont 20 du tube d'arrivée d'air 2 de l'injection gaz 4
L4- distance de l'extrémité amont 20 du tube d'arrivée d'air 2 du diffuseur 7 D8- diamètre du concentrateur 73
L7- distance de l'extrémité amont a0 du tube d'arrivée d'air 2 du concentrateur 73
L3- distance de l'extrémité amont 20 du tube d'arrivée d'air 2 de l'injection de gaz aval 6
D2- diamètre intérieur de la paroi 9
α2- angle α2 du cône de la paroi 9 par rapport à l'axe X du tube 2
L6- distance de l'extrémité amont 20 du tube d'arrivée d'air 2 de l'injection de gaz périphérique 10
L2- distance de l'extrémité amont 20 du tube d'arrivée d'air 2 du mélangeur 5
L8- distance de l'extrémité amont 20 du tube d'arrivée d'air 2 de l'injection de gaz intermédiaire 11, si l'injection de gaz intermédiaire 11 est disposée en amont de l'extrémité 20, alors cette longueur est négative.

DeltaP est la différence de pression entre le brûleur 1 et le foyer 8.

| Dimension | borne inférieure | borne supérieure | valeur mesurées | Résultat technique |
|---|---|---|---|---|
| L | 972 | 1944 | 1591 | NOx < 10 ppm et coût brûleur optimisé |
| | | | 500 | NOx > 25 ppm |
| | | | 2500 | coût brûleur hors marché |
| L1 | 162 | 1591 | 324 | NOx < 10 ppm et DeltaP < 250 mmCE |
| | | | 50 | DeltaP > 250 mmCE |
| élément 40 d'axe x/x' | 2 | - | 3 | NOx < 10 ppm et coût brûleur optimisé |
| | | | 1 | NOx > 25 ppm |
| nb trous par élément 40 d'axe x/x' | - | - | 20 | NOx < 10 ppm |
| | | | 10 | NOx > 25 ppm |
| L4 | 1267 | 1591 | 1591 | NOx < 10 ppm et CO < 20 ppm |
| | | | 1000 | NOx > 25 ppm et CO < 10 ppm |
| section diffuseur 7 (mm²) | - | 39661 | 15837 | DeltaP < 250 mmCE |
| | | | 45239 | DeltaP > 250 mmCE |
| D8 | 37 | 78 | 58 | stabilité de flamme avec R > 2 = OUI |
| | | | 30 | stabilité de flamme avec R > 2 = NON |
| L7 | 0 | 142 | 50 | stabilité de flamme avec R > 2 = OUI |
| | | | 200 | coût brûleur non-optimisé |
| L3 | 1429 | 1591 | 1571 | stabilité de flamme avec R > 2 = OUI |
| | | | 1200 | stabilité de flamme avec R > 2 = NON |
| D2 | 324 | 1620 | 1296 | CO < 100 mg/Nm3 à 3%O2 |
| | | | 1944 | fragilisation de la tenue mécanique |
| α2 | 0 | 20° | 7° | CO < 100 mg/Nm3 à 3%O2 |
| | | | 30° | stabilité de flamme = NON |
| L6 | 0 | 648 | 324 | NOx < 10 ppm |
| | | | 972 | fragilisation de la tenue mécanique tube d'air |
| L2 | 0 | 1591 | 644 | NOx < 10 ppm |
| | | | pas de mélangeur | NOx > 10 ppm |
| section mélangeur 5 (mm²) | - | 39661 | 31729 | DeltaP < 250 mmCE |
| | | | 55525 | DeltaP > 250 mmCE |
| L8 | 0 | - | 50 | NOx < 10 ppm et DeltaP < 250 mmCE |
| | | | -20 | DeltaP > 250 mmCE et risque injection gaz dans caisson d'air |

| | | | | |
|---|---|---|---|---|
| *(valeurs en mm)* | | | | |

## Revendications

1. Brûleur (1) à prémélange, constitué d'un tube d'arrivée d'air (2) de longueur L et d'une seule injection spécifique de gaz (3), ladite injection de gaz (3) comprenant un injecteur de gaz amont (4), un mélangeur (5), une injection de gaz aval (6) située à une distance L3 d'une extrémité amont du tube d'arrivée d'air (2) et un diffuseur (7), l'injection de gaz (3) constituant un ensemble mécanique monobloc assurant une flamme (82) élémentaire autostable, brûleur dans lequel l'injecteur de gaz amont assure les deux fonctions d'injection de gaz et de mélange par l'intermédiaire d'une seule pièce mécanique.

2. Brûleur (1) selon la revendication 1, **caractérisé en ce que** le tube d'arrivée d'air (2) a une longueur L et un diamètre D1, tel que la longueur L est comprise entre trois et six fois le diamètre D1.

3. Brûleur (1) selon la revendication précédente, **caractérisé en ce que** l'injecteur de gaz amont (4) est situé à une distance L1 d'une extrémité amont du tube d'arrivée d'air (2) comprise entre 0,5 fois le diamètre D1 et la longueur L.

4. Brûleur (1) selon la revendication 1, **caractérisé en ce que** l'injecteur de gaz amont (4) comprend au moins deux éléments (40) d'axes x et x' disposés radialement au tube d'arrivée d'air (2), chaque élément comportant des trous d'injections de gaz disposés le long de son axe.

5. Brûleur (1) selon la revendication 1, **caractérisé en ce que** l'injecteur de gaz amont (4) comprend au moins deux éléments mélangeurs (41) d'axe y et y' incliné par rapport au rayon du tube (2) et reliant le tube d'arrivée d'air (2) et le conduit d'injection gaz (31) et que chaque élément mélangeur (41) comporte des trous d'injections de gaz (410) disposés le long de son axe y ou y'.

6. Brûleur (1) selon la revendication 2, **caractérisé en ce que** le diffuseur (7) est situé à une distance L4 d'une extrémité amont du tube d'arrivée d'air (2) comprise entre L et L - D1.

7. Brûleur (1) selon la revendication 1, **caractérisé en ce que** le diffuseur (7) a une section inférieure ou égale à 0,5 fois la section du tube d'arrivée d'air

8. Brûleur (1) selon la revendication 1, **caractérisé en ce que** le diffuseur (7) comprend un élément de stabilisation (71) de diamètre D5 et un concentrateur (14) de diamètre D8 et de longueur L7, que le élément de stabilisation (71) est percé de trous répartis sur deux cercles concentriques de diamètre D6 et D7, que D7 < D8 < D6 et que la longueur L7 est comprise entre 0 et D5.

9. Brûleur (1) selon la revendication 6, **caractérisé en ce que** l'injection de gaz aval (6) est situé à une distance L3 d'une extrémité amont du tube d'arrivée d'air (2) comprise entre L4 - (0,5 × D1) et L4.

10. Brûleur (1) selon la revendication 1, **caractérisé en ce que** le tube d'arrivée d'air est prolongé de parois (9) de protection mécanique de la flamme (82).

11. Brûleur (1) selon la revendication précédente, **caractérisé en ce que** les parois (9) de protection mécanique de la flamme (82) ont un diamètre D2 compris entre le diamètre D1 du tube d'arrivée d'air (2) et 5 × D1.

12. Brûleur (1) selon la revendication 10, **caractérisé en ce que** les parois (9) de protection mécanique de la flamme (82) ont un angle d'inclinaison α2 par rapport à l'axe du brûleur compris entre 0° et 20°.

13. Brûleur (1) selon la revendication 1, **caractérisé en ce que** le tube d'arrivée d'air (2) a un diamètre D1 et qu'une injection de gaz périphérique (10) est située à une distance L6 d'une extrémité amont du tube d'arrivée d'air (2) tel que : 0 ≤ (L - L6) ≤ 2*D1

14. Brûleur (1) selon la revendication 1, **caractérisé en ce que** le mélangeur (5) est situé à une distance L2 d'une extrémité amont du tube d'arrivée d'air (2) telle que : (L - L3) ≤ (L - L2) ≤ L.

15. Brûleur (1) selon la revendication 1, **caractérisé en ce que** le mélangeur (5) a une section inférieure ou égale à 0,5 fois la section du tube d'arrivée d'air.

16. Brûleur (1) selon la revendication 1, **caractérisé en ce qu'**il comprend un second tube d'air secondaire (22) de diamètre D4 concentrique au tube d'air (2) de diamètre D1 tel que D4 > D1.

17. Brûleur (1) selon la revendication précédente, **caractérisé en ce qu'**une injection de gaz intermédiaire (11) est située à une distance L8 de l'extrémité amont du tube d'arrivée d'air (2) telle que L8 > 0.

18. Ensemble (12) **caractérisé en ce qu'**il comprend un nombre Nmax de brûleurs (1) selon une des revendications précédentes.

19. Ensemble (12) selon la revendication précédente, **caractérisé en ce que** le nombre Nmax de brûleurs (1) développent une puissance comprise entre Pmax et Pmin, que l'ensemble (12) est apte à fonctionner avec un nombre Nmin de brûleurs (1) et que sa puissance est variable selon le nombre N de brûleurs (1) en fonctionnement, tel que sa variation de puissance Vp = (Nmax × Pmax) / (Nmin × Pmin).

20. Ensemble de brûleurs (12) selon une des revendications 18 ou 19, **caractérisé en ce qu'**il comprend m injections de gaz périphérique, tel que m > 1.

## Patentansprüche

1. Vormischbrenner (1), bestehend aus einem Luftzufuhrrohr (2) mit der Länge L und einer einzigen spezifischen Gaseinspritzung (3), die Gaseinspritzung (3) umfassend einen vorgeschalteten Gaseinspritzer (4), einen Mischer (5), eine nachgeschaltete Gaseinspritzung (6), die sich in einem Abstand L3 von einem vorgeschalteten Ende des Luftzufuhrrohrs (2) befindet, und einen Diffusor (7) umfasst, wobei die Gaseinspritzung (3) eine mechanische einstückige Einheit bildet, die eine elementare selbsthaltende Flamme (82) gewährleistet, wobei der Brenner, in dem der vorgeschaltete Gaseinspritzer die beiden Funktionen Gaseinspritzen und Mischen mit Hilfe eines einzigen mechanischen Teils gewährleistet.

2. Brenner (1) nach Anspruch 1, **dadurch gekennzeichnet, dass** das Luftzufuhrrohr (2) eine Länge L und einen Durchmesser D1 vorweist, so dass die Länge L zwischen dem Drei- und Sechsfachen des Durchmessers D1 liegt.

3. Brenner (1) nach dem vorstehenden Anspruch,
**dadurch gekennzeichnet, dass** der vorgeschaltete Gaseinspritzer (4) in einem Abstand L1 von einem vorgeschalteten Ende des Luftzufuhrrohrs (2) angeordnet ist, der zwischen dem 0,5-fachen des Durchmessers D1 und der Länge L liegt.

4. Brenner (1) nach Anspruch 1, **dadurch gekennzeichnet, dass** der vorgeschaltete Gaseinspritzer (4) mindestens zwei Elemente (40) mit den Achsen x und x' umfasst, die radial zum Luftzufuhrrohr (2) angeordnet sind, wobei jedes Element Gaseinspritzlöcher aufweist, die entlang seiner Achse angeordnet sind.

5. Brenner (1) nach Anspruch 1, **dadurch gekennzeichnet, dass** der vorgeschaltete Gaseinspritzer (4) mindestens zwei Mischelemente (41) mit einer y- und y'-Achse umfasst, die in Bezug auf den Radius des Rohrs (2) geneigt sind und das Luftzufuhrrohr (2) und die Gaseinspritzleitung (31) verbinden, und dass jedes Mischelement (41) Gaseinspritzlöcher (410) umfasst, die entlang seiner y- oder y'-Achse angeordnet sind.

6. Brenner (1) nach Anspruch 2, **dadurch gekennzeichnet, dass** der Diffusor (7) in einem Abstand L4 von einem vorgeschalteten Ende des Luftzufuhrrohrs (2) angeordnet ist, der zwischen L und L - D1 liegt.

7. Brenner (1) nach Anspruch 1, **dadurch gekennzeichnet, dass** der Diffusor (7) einen Querschnitt vorweist, der kleiner oder gleich dem 0,5-fachen des Querschnitts des Luftzufuhrrohrs ist.

8. Brenner (1) nach Anspruch 1, **dadurch gekennzeichnet, dass** der Diffusor (7) ein Stabilisierungselement (71) mit einem Durchmesser D5 und einen Konzentrator (14) mit einem Durchmesser D8 und einer Länge L7 umfasst, dass das Stabilisierungselement (71) von Löchern durchbohrt ist, die auf zwei konzentrischen Kreisen mit den Durchmessern D6 und D7 verteilt sind, dass D7 < D8 < D6 ist und dass die Länge L7 zwischen 0 und D5 liegt.

9. Brenner (1) nach Anspruch 6, **dadurch gekennzeichnet, dass** die nachgeschaltete Gaseinspritzung (6) in einem Abstand L3 von einem vorgeschalteten Ende des Luftzufuhrrohrs (2) zwischen L4 - (0,5 × D1) und L4 angeordnet ist.

10. Brenner (1) nach Anspruch 1, **dadurch gekennzeichnet, dass** das Luftzufuhrrohr durch Wände (9) zum mechanischen Schutz der Flamme (82) verlängert ist.

11. Brenner (1) nach dem vorstehenden Anspruch,
**dadurch gekennzeichnet, dass** die Wände (9) zum mechanischen Schutz der Flamme (82) einen Durchmesser D2 vorweisen, der zwischen dem Durchmesser D1 des Luftzufuhrrohrs (2) und 5 × D1 liegt.

12. Brenner (1) nach Anspruch 10, **dadurch gekennzeichnet, dass** die Wände (9) zum mechanischen Schutz der Flamme (82) einen Neigungswinkel a2 zur Achse des Brenners zwischen 0° und 20° aufweisen.

13. Brenner (1) nach Anspruch 1, **dadurch gekennzeichnet, dass** das Luftzufuhrrohr (2) einen Durchmesser D1 vorweist und dass eine periphere Gaseinspritzung (10) in einem Abstand L6 von einem vorgeschalteten Ende des Luftzufuhrrohrs (2) angeordnet ist, so dass: 0 ≤ (L - L6) ≤ 2*D1

14. Brenner (1) nach Anspruch 1, **dadurch gekennzeichnet, dass** der Mischer (5) in einem Abstand L2 von einem vorgeschalteten Ende des Luftzufuhrrohrs (2) angeordnet ist, so dass: (L - L3) ≤ (L - L2) ≤ L.

15. Brenner (1) nach Anspruch 1, **dadurch gekennzeichnet, dass** der Mischer (5) einen Querschnitt vorweist, der kleiner oder gleich dem 0,5-fachen des Querschnitts des Luftzufuhrrohrs ist.

16. Brenner (1) nach Anspruch 1, **dadurch gekennzeichnet, dass** er ein zweites Nebenluftrohr (22) mit einem Durchmesser D4 umfasst, das konzentrisch zum Luftrohr (2) mit einem Durchmesser D1 ist, so dass D4 > D1.

17. Brenner (1) nach dem vorstehenden Anspruch,
**dadurch gekennzeichnet, dass** eine Zwischengaseinspritzung (11) in einem Abstand L8 vom vorgeschalteten Ende des Luftzufuhrrohrs (2) angeordnet ist, so dass L8 > 0.

18. Anordnung (12), **dadurch gekennzeichnet, dass** sie eine Anzahl Nmax von Brennern (1) nach einem der vorstehenden Ansprüche umfasst.

19. Anordnung (12) nach dem vorstehenden Anspruch,
**dadurch gekennzeichnet, dass** die Anzahl Nmax der Brenner (1) eine Leistung zwischen Pmax und Pmin entwickelt, dass die Anordnung (12) geeignet ist, mit einer Anzahl Nmin der Brenner (1) betrieben zu werden, und dass ihre Leistung entsprechend der Anzahl N der Brenner (1) im Betrieb variabel ist, derart, dass ihre Leistungsänderung Vp = (Nmax × Pmax) / (Nmin × Pmin).

20. Brenneranordnung (12) nach einem der Ansprüche 18 oder 19,
**dadurch gekennzeichnet, dass** sie m periphere Gaseinspritzungen umfasst, so dass m > 1.

## Claims

1. Premix burner (1), consisting of an air inlet tube (2) of length L and a single specific gas injection (3), said gas injection (3) comprising an upstream gas injector (4), a mixer (5), a downstream gas injection (6) located at a distance L3 from an upstream end of the air inlet tube (2), and a diffuser (7), the gas injection (3) forming a single-piece mechanical apparatus which provides a self-stable elementary flame (82), in which burner the upstream gas injector provides both the gas injection function and the mixing function via a single mechanical part.

2. Burner (1) according to claim 1, **characterized in that** the air inlet tube (2) has a length L and a diameter D1, such that the length L is between three and six times the diameter D1.

3. Burner (1) according to the preceding claim, **characterized in that** the upstream gas injector (4) is located at a distance L1 of between 0.5 times the diameter D1 and the length L from an upstream end of the air inlet tube (2).

4. Burner (1) according to claim 1, **characterized in that** the upstream gas injector (4) comprises at least two elements (40) of axes x and x' arranged radially with respect to the air inlet tube (2), each element comprising gas injection holes arranged along its axis.

5. Burner (1) according to claim 1, **characterized in that** the upstream gas injector (4) comprises at least two mixer elements (41) of axes y and y', which are inclined relative to the radius of the tube (2) and connect the air inlet tube (2) to the gas injection duct (31) and **in that** each mixer element (41) comprises gas injection holes (410) arranged along its y or y' axis.

6. Burner (1) according to claim 2, **characterized in that** the diffuser (7) is located at a distance L4 of between L and L - D1 from an upstream end of the air inlet tube (2).

7. Burner (1) according to claim 1, **characterized in that** the diffuser (7) has a cross-section less than or equal to 0.5 times the cross-section of the air inlet tube

8. Burner (1) according to claim 1, **characterized in that** the diffuser (7) comprises a stabilizing element (71) of diameter D5 and a concentrator (14) of diameter D8 and of length L7, **in that** the stabilizing element (71) is pierced with holes distributed over two concentric circles of diameter D6 and D7, **in that** D7 < D8 < D6, and **in that** the length 7 is between 0 and D5.

9. Burner (1) according to claim 6, **characterized in that** the downstream gas injection (6) is located at a distance L3 of between L4 - (0.5 × D1) and L4 from an upstream end of the air inlet tube (2).

10. Burner (1) according to claim 1, **characterized in that** the air inlet tube is extended by walls (9) for mechanical protection of the flame (82).

11. Burner (1) according to the preceding claim, **characterized in that** the walls (9) for mechanical protection of the flame (82) have a diameter D2 of between the diameter D1 of the air inlet tube (2) and 5 × D1.

12. Burner (1) according to claim 10, **characterized in that** the walls (9) for mechanical protection of the flame (82) have an angle of inclination α2 of between 0° and 20° with respect to the axis of the burner.

13. Burner (1) according to claim 1, **characterized in that** the air inlet tube (2) has a diameter D1 and **in that** a peripheral gas injection (10) is located at a distance L6 from an upstream end of the air inlet tube (2) such that: 0 ≤ (L - L6) ≤ 2*D1

14. Burner (1) according to claim 1, **characterized in that** the mixer (5) is located at a distance L2 from an upstream end of the air inlet tube (2) such that: (L - L3) ≤ (L - L2) ≤ L.

15. Burner (1) according to claim 1, **characterized in that** the mixer (5) has a cross-section less than or equal to 0.5 times the cross-section of the air inlet tube.

16. Burner (1) according to claim 1, **characterized in that** it comprises a second secondary air tube (22) of diameter D4 concentric to the air tube (2) of diameter D1, such that D4 > D1.

17. Burner (1) according to the preceding claim, **characterized in that** an intermediate gas injection (11) is located at a distance L8 from the upstream end of the air inlet tube (2), such that L8 > 0.

18. Apparatus (12) **characterized in that** it comprises a number Nmax of burners (1) according to any of the preceding claims.

19. Apparatus (12) according to the preceding claim, **characterized in that** the number Nmax of burners (1) develop a power of between Pmax and Pmin, **in that** the apparatus (12) is capable of operating with a number Nmin of burners (1), and **in that** its power is variable according to the number N of burners (1) in operation, such that its power variation Vp = (Nmax × Pmax) / (Nmin × Pmin).

20. Burner apparatus (12) according to either of claims 18 or 19, **characterized in that** it comprises m peripheral gas injections, such that m > 1.
